# FASCICULE DE BREVET EUROPEEN

(11) **EP 0 677 377 B1**
(45) Date de publication et mention de la délivrance du brevet: **06.12.2000**
(21) Numéro de dépôt: 95400780.3
(22) Date de dépôt: 07.04.1995
(51) Int. Cl.: B31B 1/62

(54) **Procédé pour l'empaquetage de produits déformables dans un conditionnement réalisé en un matériau semi-rigide**
Verfahren zum Verpacken von verformbares Produkte in einem Verpackung aus einem halbsteifen Material
Process for packaging deformable products in a container made of semi-rigid material

(30) Priorité: 14.04.1994 FR 9404697
(43) Date de publication de la demande: 18.10.1995
(73) Titulaire: SOCIETE NATIONALE D'EXPLOITATION INDUSTRIELLE DES TABACS ET ALLUMETTES, 75340 Paris Cedex 07 (FR)
(72) Inventeur: Buisson, Jean R., F-45000 Orleans (FR); Constantin, Jean C., F-94310 Orly (FR); Rouffineau, Christian P. Y., F-75015 Paris (FR)
(74) Mandataire: de Saint-Palais, Arnaud Marie

(56) Documents cités:
- EP-A- 0 134 130
- EP-A- 0 492 950
- EP-A- 0 499 916
- DE-C- 826 815
- GB-A- 2 173 423
- US-A- 4 244 765
- US-A- 5 228 272
- DATABASE WPI Section Ch, Derwent Publications Ltd., London, GB; Class A11, AN 70-42350R & JP-B-45 017 079 ( JAPAN MONOPOLY CORP)

## Description

La présente invention concerne un procédé pour l'empaquetage de produits déformables dans un conditionnement réalisé en un matériau semi-rigide.

Elle s'applique plus particulièrement, mais non exclusivement, à l'empaquetage de cigarettes, cigares ou produits similaires dans un emballage réalisé à partir d'un flan en matière semi-rigide telle que du carton ou même une matière souple telle que du papier.

D'une manière générale, on sait que pour réaliser de tels emballages, on procède tout d'abord à la réalisation des flans par découpe et rainage en continu d'une bande de papier ou de carton. On transfère ensuite les flans, un par un à un poste d'empaquetage dans lequel, juste avant l'opération de pliage, s'effectue une enduction de colle sur les zones d'encollage du flan, en général sur les rabats.

Cet encollage s'effectue sur l'une des faces du flan à l'aide d'une colle par exemple de type "PVA" ou "HOTMELT", par des encolleurs prévus dans la machine d'empaquetage. La demande de brevet européen N° 0 492 950 A1 décrit un encollage de ce type.

Habituellement la position de ces encolleurs juste avant le poste de pliage est impérative en raison de la présence de colle liquide ou pâteuse sur les flans : Cette présence rend certaines manipulations impossibles si l'on veut éviter les souillures de colle. En outre pour cette même raison, elle exige une conception spéciale des flans et du poste de pliage.

Le processus de collage qui s'opère au niveau des zones d'encollage sur lesquelles viennent s'appliquer, lors du pliage, des zones à coller correspondantes est de type classique.

Dans les deux parties en contact, le solvant de la colle, par exemple l'eau, migre à l'intérieur du carton ou du papier. Le collage se produit ensuite lors du séchage.

De ce fait, pour assurer un bon collage, il est nécessaire de maintenir ces deux parties au contact l'une de l'autre pendant tout le temps du séchage et de prévoir au niveau du poste d'empaquetage, une pluralité de sources de chaleur extérieures dont les effets risquent d'être nuisibles aux qualités organoleptiques des denrées, par exemple des cigarettes, contenues dans le paquet.

Un autre inconvénient des colles de ce type consiste en ce qu'elles ne peuvent pas être appliquées sur des zones de collage de dimensions importantes, en raison des risques de débordement de colle qui se manifestent lors de la mise en contact sous pression des zones à coller, ainsi que des éventuelles dégradations résultant de l'absorption par le papier ou le carton, de quantités de solvant importantes.

Par les brevets GB-A-2 173 423 et DE-C-826 815 il a déjà été proposé de réaliser des emballages à partir de flans ondulé, pliés et collés à l'aide d'une colle latex ou similaire qui, une fois séchée, présente la particularité de ne pouvoir adhérer que sur elle-même.

Une telle solution s'avère intéressante dans le cas où les flans préencollés sont livrés aux utilisateurs finaux qui effectuent eux-mêmes manuellement le pliage, le collage s'obtenant spontanément lors du contact des zones préencollées les unes contre les autres.

Toutefois, un inconvénient des colles de ce type consiste en ce qu'elles ne permettent pas d'obtenir une bonne résistance à l'arrachement des parties collées.

Pour tenir compte de cet inconvénient on a donc proposé d'augmenter la surface des parties encollées, et d'exercer sur ces deux parties une pression d'application importante en vue d'améliorer la qualité du collage.

Il est clair que ces deux mesures ne conviennent pas dans le cas d'une opération d'empaquetage de cigarettes qui ne permet pas d'exercer une pression sur le paquet que la machine replie autour des cigarettes et qui risquerait donc de détériorer ces dernières. De même, dans un tel paquet, il n'est pas possible d'augmenter les surfaces encollées qui demeurent toujours très réduites.

De toutes façons, les mesures de résistance effectuées sur ces colles et qui usuellement consistent en des mesures à l'arrachement ont toujours abouti à la conclusion que la qualité du collage était insuffisante pour que l'on puisse l'utiliser dans un processus d'empaquetage tel que l'empaquetage de cigarettes. C'est la raison pour laquelle jusqu'ici, il n'a jamais été proposé de paquet de cigarettes utilisant pour les parties collées des colles de ce genre.

L'invention se base sur deux constatations qui permettent de surmonter ce préjugé.

La première constatation consiste en ce que, dans un paquet de cigarettes de type classique, les efforts les plus importants exercés sur les parties encollées sont des efforts de cisaillement et non des efforts d'arrachement : ceci résulte de la conception spécifique des paquets de cigarettes et de leur mode d'utilisation et en particulier du fait que, contrairement à beaucoup d'emballages, les contraintes que subissent les paquets de cigarettes ne résultent pas du poids du contenu du paquet, mais d'actions extérieures exercées sur ces faces extérieures, par exemple lorsque que le paquet se trouve dans une poche ou dans un sac. Ces actions extérieures se manifestent au niveau des collages par des contraintes au cisaillement et non à l'arrachement. Or, jusqu'ici, personne n'avait songé à utiliser la résistance des colles au cisaillement et non à l'arrachement.

La deuxième constatation fait apparaître que la qualité de la fixation obtenue à l'aide de ce type de colle s'améliore au cours du temps, pendant les premiers jours qui suivent le collage. Ceci se manifeste particulièrement dans le cas où, après l'empaquetage, les paquets sont surenveloppés et/ou disposés les uns contres les autres, dans des fardes ou des cartouches. Dans ce cas, on suppose que la légère pression exercée sur les paquets contribue à accroître la qualité de l'encollage.

Pour ces différentes raisons, il s'avère qu'en dépit des préjugés précédemment évoqués, la qualité des assemblages obtenus à l'aide de ce type de colle lors d'un empaquetage de produits déformables tels que des cigarettes s'avère acceptable.

L'invention propose donc un procédé mettant à profit les particularités de cette colle pour effectuer l'empaquetage de cigarettes puis de paquets de cigarettes dans un conditionnement réalisé en un matériau semi-rigide, à la façon d'un paquet de cigarettes, ce procédé comprenant pour chaque paquet, de façon connue en soi, la réalisation de flans par découpe d'une bande en matière semi-rigide et un préencollage de l'une des deux parties de chaque couple de zones à coller l'une à l'autre, à l'aide d'une colle.

Selon l'invention, ce procédé est caractérisé en ce que ladite colle est une colle contact à froid comprenant une dispersion de latex dans de l'eau, cette colle perdant après séchage son pouvoir adhésif vis-à-vis de toute autre matière qu'elle même, et en ce que ledit procédé comprend la séquence de phases opératoires suivantes :
- le préencollage puis le séchage des deux parties de chaque couple de zones à coller, ces deux parties étant situées sur les deux faces du flan,
- le pliage du flan autour des produits à empaqueter en rabattant les deux parties préencollées de chaque couple les unes contre les autres de manière à obtenir un collage par contact desdites parties,
- la mise en place sur les paquets ainsi réalisés d'un film de surenveloppement et/ou la disposition de ces paquets les uns contre les autres à l'intérieur d'emballages tels que des fardes, des cartouches ou des cartons, et le maintien des paquets ainsi conditionnés pendant au moins une journée de manière à exercer sur eux une légère pression et à obtenir aussi un accroissement de la qualité du collage.

Avantageusement, cette opération de préencollage pourra être réalisée au cours de l'opération d'impression et de découpe des flans. Grâce aux propriétés de la colle, le flan préencollé et séché peut être manipulé par des moyens classiques sans risquer de souiller l'installation et, en conséquence, les flans suivants. De même, il n'est plus à craindre aucun débordement de colle ou de détérioration du papier ou du carton.

Au contraire, il sera possible de prévoir des zones de collages de plus grandes dimensions. Les zones de préencollage pourront, quant à elles, excéder les dimensions des zones de collage, celles-ci se limitant alors aux intersections des zones préencollées.

Un autre avantage du procédé selon l'invention consiste en ce qu'il permet un préencollage de zones situées sur les deux faces du flan, ce qui n'était pas envisageable avec les colles habituelles, en raison des problèmes de manipulations subséquentes du flan.

La colle utilisée conformément au procédé selon l'invention pourra consister par exemple en une colle à froid composée d'une dispersion de latex dans l'eau et proposée par plusieurs sociétés, notamment :
- la Société CRODA FRANCE S.A. à Trappes,
- la Société NATIONAL STARCH & CHEMICAL ADHESIVES à Villefranche Sur Saône.

Ces colles sont facilement applicables lors de l'impression des découpes sur des machines d'héliogravure, par exemple en dispersion aqueuse avec synérèse ultérieure de l'eau dans la suite de la fabrication. Elles permettent de réaliser des films qui, une fois séchés, demeurent translucides.

Bien entendu, l'invention concerne également un procédé comprenant en combinaison un collage à l'aide d'une colle contact et un collage de type traditionnel.

Compte tenu de ce qui précède, vis-à-vis des techniques d'empaquetage classiques, le procédé selon l'invention permet d'obtenir les avantages suivants :
- une simplification importante du matériel d'empaquetage avec une suppression des colleurs, des barillets ou dispositifs équivalents pour le maintien des paquets pendant la prise de la colle, du chauffage et des "chemins de transfert" des découpes nécessités par la technique actuelle d'encollage (avant, pendant et après le collage, et avant même le contact des parties encollées),
- la possibilité d'augmenter la vitesse de paquetage du fait de la simplification de la machine,
- la suppression des risques de détérioration des produits due à la disparition de l'obligation de chauffer les côtés du paquet pour accélérer la prise de la colle,
- l'amélioration possible de l'étanchéité par dépôt de colle sur des zones plus larges et/ou différentes et/ou réparties différemment du fait de la possibilté d'encoller plus facilement les deux faces de la découpe,
- la diminution des rejets (pas de perte de découpes par séchage des points de colle sur arrêt prolongé, possibilité de reprise des paquets mal encollés sans être obligé de les détruire par application d'une nouvelle pression sur les zones ayant reçu une pression insuffisante),
- la diminution des temps d'entretien machine avec suppression des coûts liés aux colleurs et concernant ces derniers, des opérations de nettoyage, de préparation, de réglage et des contraintes liées à l'utilisation de colles,
- la conception de nouveaux emballages et de machines moins complexes grâce au nouveau concept d'encollage,
- la possibilité d'utiliser sur des machines existantes conçues pour travailler le carton, de nouveaux matériaux tels que de la matière plastique, du métal... qui ne pouvaient pas être collés par des colles liquides et sur lesquels on peut utiliser des colles à froid.

Des modes d'exécution de paquets de cigarettes conformément au procédé selon l'invention seront décrits ci-après, à titre d'exemples non limitatifs, avec référence aux dessins annexés dans lesquels :
Les figures 1 et 2 sont des représentations d'un flan vu du côté de la face extérieure (figure 1) et vu du côté de la face intérieure (figure 2), sur lequel on a indiqué les zones de préencollage ;
Les figures 3 et 4 représentent une variante d'exécution d'un flan pour paquet de cigarettes d'un type similaire à celui illustré figures 1 et 2 ;
Les figures 5 et 6 montrent une autre variante d'exécution d'un flan adapté à la mise en oeuvre du procédé selon l'invention ;
La figure 7 montre, en perspective, un paquet de cigarettes obtenu à l'aide des figures 1, 2, 3, 4 et 5, 6 ;
Les figures 8 et 9 montrent d'une façon similaire, le côté imprimé et le côté intérieur d'un flan de la coulisse d'un paquet tiroir/coulisse ;
La figure 10 est une vue schématique en perspective permettant d'illustrer le principe d'un paquet de cigarettes de type tiroir/coulisse.

Le flan 21 dont les deux faces 21', 21'' sont représentées sur les figures 1 et 2 sert à la réalisation d'un paquet de cigarettes tel que celui représenté sur la figure 7.

Ce paquet, à l'état fermé (traits pleins), présente une forme parallélépipédique et comprend deux parties trapézoïdales rectangle, à savoir : un corps 22 et un couvercle 23, ces deux parties étant ouvertes au niveau de leur face oblique qui constitue la face d'assemblage (plan P).

La petite base 24 du couvercle 23 consiste en un prolongement de la grande base 25 du corps 22, la séparation entre ces deux bases étant matérialisée par une ligne de pliage 26 qui permet au couvercle 23 de basculer entre une position ouverte (traits interrompus) et une position fermée (traits pleins).

Le flan 21 permettant de réaliser ce paquet est obtenu par découpe et rainage d'une bande de carton semi-rigide de même largeur que le flan, la découpe, au niveau de l'extrémité antérieure du flan, délimitant une forme trapézoïdale rentrante tandis que celle effectuée au niveau de l'extrémité postérieure délimite une forme triangulaire tronquée.

Dans l'exemple représenté sur les figures 1 et 2, la petite base de la forme trapézoïdale rentrante est prolongée par un appendice 28 de même largeur mais de faible longueur.

Le flan comprend deux lignes de pliage longitudinales 29, 30 dont l'écartement correspond à la largeur du paquet de cigarettes que l'on veut obtenir, ces deux lignes de pliage 29, 30, délimitant une bande centrale, bordée par deux bandes latérales de largeur égale à l'épaisseur du paquet.

Il comprend, par ailleurs, six lignes de pliage transversales T₁ à T₆ qui s'étendent sur toute la largeur de la bande centrale 31 du flan 21 et sont prolongées au niveau des bandes latérales par des découpes D₁ à D₅ - D'₁ à D'₅.

La première ligne de pliage T₁, en partant de la gauche, délimite avec le bord antérieur de la bande centrale 31, une plage rectangulaire P₁ correspondant à la face antérieure du couvercle 23 et, avec les bords antérieurs obliques des deux bandes latérales, deux rabats R₁, R'₁ de forme trapézoïdale.

La deuxième ligne de pliage T₂ délimite avec la première, dans la bande centrale 31, une plage rectangulaire P₂ correspondant à la face supérieure du couvercle 23 et de largeur égale à celle du paquet et, au niveau des bandes latérales 1', 1'', deux rabats rectangulaires R₂, R'₂.

La troisième ligne de pliage T₃ est prolongée par deux découpes obliques D₃, D'₃ qui s'étendent parallèlement aux bords obliques de la forme trapézoïdale rentrante et de la forme triangulaire tronquée. Elle délimite avec la deuxième ligne T₂ une plage rectangulaire relativement étroite P₃ qui constitue la face arrière du couvercle 23 et, au niveau des bandes latérales 1'', 1', deux plages trapézoïdales R₃, R'₃ qui constituent les faces latérales du couvercle.

La quatrième ligne de pliage T₄ délimite avec la troisième ligne une plage rectangulaire P₄ qui correspond à la face arrière du corps du paquet, bordée de deux plages latérales R₄, R'₄ de forme trapézoïdale qui constituent partiellement les parois latérales dudit corps.

La cinquième ligne de pliage T₅ délimite avec la quatrième, une plage rectangulaire P₅ constituant le fond du corps, cette plage P₅ étant bordée par deux plages rectangulaires servant de rabats R₅, R'₅.

Cette cinquième ligne de pliage délimite également, avec le bord antérieur du flan, une plage rectangulaire P₆ constituant la face arrière du corps du paquet. Cette plage P₆ est bordée par deux plages latérales R₆, R'₆, qui constituent les faces latérales du corps, et par l'appendice 28. Ce dernier est, de préférence, relié à la plage P₆ par l'intermédiaire d'une ligne de rainage ou de gaufrage T₆ de dimensions importantes, de manière à obtenir un bon positionnement mutuel, en vis-à-vis de la face avant du couvercle 23 lorsque celui-ci est en position fermée.

Le mode de pliage du flan 21, en vue d'obtenir le paquet représenté sur la figure 5, est de type classique et ne sera donc pas indiqué en détail. Pour faciliter la compréhension, on a indiqué au moyen de flèches le sens des pliures.

Conformément au procédé selon l'invention, avant la phase de pliage et, de préférence, pendant la phase de découpe, on procède à un préencollage puis à séchage des différentes zones qui doivent être collées, à l'aide d'une colle contact telle que précédemment définie.

Dans cet exemple, ce préencollage est effectué sur les deux faces du flan dans des zones indiquées par des figures géométriques telles que des rectangles ou des triangles numérotés. Selon la numérotation, une zone portant un chiffre est destinée à être collée sur une zone portant le même chiffre mais affectée de la lettre A.

Ainsi, la face extérieure du flan comprend des zones 4A, 5A - 2A, 3A - 6A, 7A - 8A, 9A respectivement réparties sur les rabats R'₂, R₂, les rabats R'₃, R₃, les plages R₄, R'₄, et les rabats R'₅, R₅.

La face intérieure du flan comprend, quant à elle, des zones 2, 3 et 6, 7 réparties sur les rabats R'₁, R₁ et les plages latérales R₆, R'₆. Elle comprend en outre deux zones rectangulaires 4, 5 réalisées sur la plage P₂ en regard des rabats R₂, R'₂ et deux zones rectangulaires 8, 9 réalisées sur la plage P₅ en regard des rabats R'₅, R₅.

Pour les raisons précédemment indiquées, le collage s'obtient en fin de pliage lorsque les zones correspondantes viennent s'appliquer les unes contre les autres.

L'appendice 28 peut subir, après pliage, un préencollage à l'aide d'une colle à temps ouvert infini permettant l'ouverture et la fermeture répétées du paquet, en assurant une meilleure étanchéité.

Le flan représenté sur les figures 3 et 4 est très voisin de celui représenté sur les figures 1 et 2. C'est la raison pour laquelle on a utilisé des références identiques pour désigner les parties similaires.

Toutefois, contrairement à la version précédente, l'appendice 28 est prolongé par deux languettes trapézoïdales 28', 28'' dont la grande base s'étend parallèlement et à faible distance et sur toute la longueur des extrémités obliques des plages latérales R₆, R'₆. Ces languettes 28', 28'' sont destinées à venir s'appliquer et se coller sur les faces latérales R₁, R'₁ du couvercle 23 et présentent de ce fait, du côté extérieur du flan 21, deux zones de préencollage 2'A, 3'A respectives, destinées à venir s'appliquer sur deux zones de préencollage correspondantes 2', 3' prévues sur les faces latérales R₁, R'₁ du couvercle du côté intérieur du flan. Les languettes 28', 28'' sont fixées par des moyens à rupture facile, par exemple des liaisons de faible largeur, aux extrémités obliques des plages latérales R₆, R'₆, de manière à permettre l'ouverture du couvercle 23 par un consommateur. Une telle disposition permet d'assurer la fermeture du paquet et témoigne de son intégrité jusqu'à son ouverture par le consommateur. Dans cet exemple, les plages trapézoïdales R₃, R'₃ présentent, au niveau des découpes, des échancrures E₁, E₂ de formes complémentaires à celles des languettes 28, 28'.

Avantageusement, les zones d'une face du flan situées au niveau des zones préencollées portées sur l'autre face du flan peuvent être recouvertes d'un vernis répulsif pour éviter l'adhérence des ébauches entre elles, lorsque celles-ci sont empilées.

L'emploi du flan précédemment décrit peut être destiné à l'utilisateur final. Dans ce cas, il peut être offert au client, de façon séparée, ou être intégré à une cartouche de 5 à 10 paquets.

Pour cela, on peut le placer sur une grande face de la cartouche ou de la farde en repliant les deux bandes latérales sur la bande centrale de manière à ce que le flan ne dépasse pas de la cartouche. Dans ce cas, les zones de préencollage du flan ne sont pas en contact avec leurs homologues et ne seront pas actives. Elles pourront donc remplir leur rôle lors de la mise en forme du produit. Celle-ci pourra être très facilement réalisée à la main par le consommateur.

Dans l'exemple représenté sur les figures 5 et 6, le flan ne présente pas d'appendice 28. Par contre, il présente un rabat rectangulaire R₈ relié à la bordure antérieure de la plage P₁ par une ligne de pliage transversale T₈. Sur la face intérieure du flan, le rabat R₈ et la plage P₁ portent deux zones de préencollage longitudinales 1, 1A - 1', 1'A, espacées l'une de l'autre, qui permettent la fixation du rabat R₈ contre la plage P₁ en position rabattue. Les plages latérales portent respectivement deux zones de préencollage longitudinales 12 partant des découpes obliques D₃, D'₃. De même, la plage rectangulaire P₆ porte deux zones longitudinales de préencollage 11.

Du côté de la face extérieure du flan, le rabat R₈ porte une zone de préencollage transversale 10, tandis que les zones de préencollage 6A, 7A présentent deux échancrures rectangulaires E₃, E₄ permettant d'éviter tout collage avec les plages 12 lorsque les flans sont empilés.

Dans cet exemple, le flan comprend en outre un collet séparé 32, sensiblement en forme de C comprenant une âme centrale 33 et deux ailes latérales 34, 35. Ce collet 32, dont la largeur correspond à celle du flan 21, comprend deux lignes de pliage L₁, L₂ correspondant aux lignes de pliage longitudinales 29, 30. L'âme centrale 33 comprend deux zones de préencollage longitudinales 10A, 11A destinées à être appliquées temporairement sur la plage 10 et définitivement sur les plages 11. De même, les ailes latérales 34, 35 comprennent deux zones de préencollage longitudinales 12A destinées à venir s'appliquer et se coller définitivement contre les zones 12.

Cette disposition permet d'assurer une meilleure fermeture de la boîte grâce à la mise en contact des zones préencollées 10 et 10A. On améliore en outre à la fois l'étanchéité du paquet avant consommation et son aspect en cours de consommation grâce à un meilleur maintien en position fermée du couvercle après manoeuvre pour extraire des cigarettes.

Le paquet de cigarettes représenté sur les figures 8, 9 et 10 comprend un étui tubulaire 76 de forme parallélépipédique dans lequel s'engage et peut coulisser un tiroir 36 renfermant les cigarettes.

Le flan servant à réaliser l'étui 37 consiste en une bande de carton rectangulaire munie de quatre lignes de pliage transversales L₃ à L₆ qui délimitent les deux faces principales FP₁, FP₂ de l'étui, ses deux faces latérales FT₁, FT₂ et une patte de fixation PF. Du côté de la face extérieure du flan, la patte de fixation PF porte une zone de préencollage 41, tandis que du côté intérieur, la bordure du flan opposé à la patte PF, porte une zone de préencollage correspondante 41A. Une fois ces zones 41, 41A préencollées, les opérations de pliage, de collage s'effectuent d'une façon extrêmement simple, sans avoir à prévoir d'encolleur supplémentaire et sans risque de souillure de colle.

De même que dans les exemples précédemment décrits, l'invention permet de supprimer les moyens de chauffage qui assurent le collage sur les machines traditionnelles et assure donc une meilleure préservation des qualités organoleptiques des cigarettes qui ne sont pas soumises à des sources de chaleur pendant la fabrication des paquets. Elle apporte en outre une simplification des matériels et une amélioration de leur efficience. Du fait qu'elle autorise des zones de collage de plus grandes dimensions, elle permet d'accroître l'étanchéité des paquets de cigarettes.

## Revendications

1. Procédé pour l'empaquetage de cigarettes puis de paquets de cigarettes dans un conditionnement réalisé en un matériau semi-rigide, le procédé comprenant, pour chaque paquet, de façon connue en soi, la réalisation d'un flan (21) par découpe d'une bande en matière semi-rigide, et un préencollage de l'une des parties de chaque couple de zones (2, 2A-9, 9A) de ce flan (21) à coller l'une à l'autre à l'aide d'une colle,
caractérisé en ce que ladite colle est une colle contact à froid comprenant une dispersion de latex dans l'eau, cette colle perdant après séchage son pouvoir adhésif vis-à-vis de toute autre matière qu'elle-même, et en ce que ledit procédé comprend la séquence de phases opératoires suivante :
- le préencollage puis le séchage des deux parties de chaque couple de zones à coller (2, 2A-9, 9A), ces deux parties étant situées sur les deux faces opposées du flan (21),
- le pliage du flan autour des produits à empaqueter en rabattant les deux parties préencollées de chaque couple les unes contre les autres de manière à obtenir un collage par contact desdites parties,
- la mise en place sur les paquets ainsi réalisés d'un film de surenveloppement et/ou la disposition de ces paquets les uns contre les autres à l'intérieur d'emballages tels que des fardes, des cartouches ou des cartons, et le maintien des paquets ainsi conditionnés pendant au moins une journée de manière à exercer sur eux une légère pression et à obtenir ainsi un accroissement de la qualité du collage.

2. Procédé selon la revendication 1,
caractérisé en ce que l'opération de préencollage est réalisée au cours de l'opération d'impression et de découpe des flans (21).

3. Procédé selon l'une des revendications précédentes,
caractérisé en ce que les susdites parties préencollées présentent des dimensions différentes de celles des zones à coller (2, 2A - 9, 9A), celles-ci se limitant alors aux intersections des parties préencollées.

4. Procédé selon l'une des revendications précédentes,
caractérisé en ce qu'il comprend l'application d'un vernis répulsif sur les zones d'une face du flan (21) situées au niveau des parties préencollées portées par l'autre face du flan (21), afin d'éviter l'adhérence des ébauches entre elles, lorsque celles-ci sont empilées.

5. Procédé selon l'une des revendications précédentes,
caractérisé en ce que les opérations de pliage et d'empaquetage sont réalisées en usine.

6. Procédé selon l'une des revendications précédentes,
caractérisé en ce qu'il comprend un préencollage de certaines zones à l'aide d'une colle à temps ouvert infini permettant des collages et des décollages répétés.

7. Procédé selon l'une des revendications précédentes,
caractérisé en ce que le flan (21) présente une forme sensiblement rectangulaire dont l'extrémité antérieure possède une forme trapézoïdale rentrante, tandis que l'autre extrémité possède une forme triangulaire tronquée, et en ce que ce flan (21) comprend deux lignes de pliage longitudinales (29, 30) délimitant une bande centrale (31) et deux bandes latérales, et six lignes de pliage transversales (T₁ - T₆) qui s'étendent sur toute la largeur de la bande centrale (31) du fond et sont prolongées au niveau des bandes latérales (1, 1') par des découpes (D₁ à D₅ et D'₁ à D'₅), ces lignes de pliage (T₁ à T₆) délimitant au niveau de la bande centrale (31), successivement, les faces antérieures supérieure et postérieure d'un couvercle (23), puis la face postérieure, le fond et la face antérieure du corps (22) du paquet, les susdites découpes (D₁ à D₅, D'₁ à D'₅) délimitant au niveau des deux bandes latérales, les faces latérales du couvercle (R₃, R'₃) du rabat (R₁, R'₁), une doublure des faces latérales des couvercles (R₂, R'₂), une doublure (R₄, R'₄) des faces latérales du corps (22) des plages de renfort du fond (R₅ R'₅) et les faces latérales (R₆, R'₆) du corps (22), la face extérieure du flan comprenant des zones de préencollage au niveau de la doublure de la face latérale du couvercle (4A, 5A), de la face latérale du couvercle (2A, 3A), de la doublure de la face latérale du corps (6A, 7A), et de la plage de renfort du fond (8A, 9A), la face intérieure du flan comprenant des zones de préencollage (2, 3 et 6, 7) réparties sur les rabats (R₁, R'₁) et les faces latérales (R₆, R'₆), ainsi que deux zones de préencollage (4, 5) réalisées sur la face supérieure du couvercle en regard des faces latérales des couvercles (R₂, R'₂) et deux zones de préencollage (8, 9) réalisées sur le fond, en regard des plages de renfort du fond (R₅, R'₅).

## Patentansprüche

1. Verfahren zum Verpacken von Zigaretten und anschließend von Zigarettenpäckchen in einer Verpackung, die in einem halbsteifen Material ausgeführt ist, wobei das Verfahren für jedes Päckchen in an sich bekannter Weise die Ausbildung eines Zuschnitts (21) durch Zuschneiden eines Streifens aus halbsteifem Material und ein Vorkleben eines der miteinander zu verklebenden Teile jedes Paares von Bereichen (2, 2A-9, 9A) dieses Zuschnitts (21) mittels eines Klebstoffs umfaßt, dadurch gekennzeichnet, daß dieser Klebstoff ein Kaltkontaktklebstoff ist, der eine Dispersion von Latex in Wasser aufweist, wobei dieser Klebstoff nach dem Trocknen seine Klebkraft gegenüber jedem anderen Material als sich selbst verliert, und daß dieses Verfahren die folgende Abfolge von Betriebsphasen umfaßt:
- das Vorkleben und anschließend das Trocknen der beiden zu verklebenden Teile jedes Paares von Bereichen (2, 2A-9, 9A), wobei diese beiden Teile auf den beiden gegenüberliegenden Flächen des Zuschnitts (21) liegen,
- das Falzen des Zuschnitts um die zu verpackenden Produkte durch Umklappen der beiden vorgeklebten Teile jedes Paares zueinander derart, daß ein Verkleben dieser Teile durch Kontakt erzielt wird,
- das Anbringen eines Umhüllungsfilms auf den so gebildeten Päckchen und/oder die Anordnung dieser Päckchen gegeneinander im Inneren von Verpackungen, wie Bündeln, Kassetten oder Kartons, sowie das Halten dieser so verpackten Päckchen während mindestens eines Tages, um auf sie einen leichten Druck auszuüben und so eine Verbesserung der Klebeigenschaften zu erreichen.

2. Verfahren nach Anspruch 1, dadurch gekennzeichnet, daß der Vorklebevorgang im Laufe des Vorgangs des Bedruckens und des Zuschneidens der Zuschnitte (21) durchgeführt wird.

3. Verfahren nach einem der vorhergehenden Ansprüche, dadurch gekennzeichnet, daß die vorgeklebten Teile Abmessungen aufweisen, die sich von denen der zu klebenden Bereiche (2, 2A-9, 9A) unterscheiden, welche sich somit auf die Schnittstellen der vorzuklebenden Teile beschränken.

4. Verfahren nach einem der vorhergenden Ansprüche, dadurch gekennzeichnet, daß es das Auftragen eines abweisenden Lacks auf die Bereiche einer Fläche des Zuschnitts (21) umfaßt, die an den vorgeklebten Teilen liegen, welche von der anderen Fläche des Zuschnitts (21) getragen werden, um das Anhaften der Vorformlinge aneinander zu verhindern, wenn diese gestapelt werden.

5. Verfahren nach einem der vorhergehenden Ansprüche, dadurch gekennzeichnet, daß die Vorgänge des Falzens und des Verpackens in der Fabrik durchgeführt werden.

6. Verfahren nach einem der vorhergehenden Ansprüche, dadurch gekennzeichnet, daß es ein Vorkleben bestimmter Bereiche mittels eines zeitlich offenen und unbegrenzten Klebstoffs umfaßt, der wiederholte Klebe- und Ablösevorgänge gestattet.

7. Verfahren nach einem der vorhergehenden Ansprüche, dadurch gekennzeichnet, daß der Zuschnitt (21) eine im wesentlichen rechteckige Form aufweist, deren vorderes Ende eine überspringende Trapezform besitzt, während das andere Ende in Form eines stumpfen Dreiecks vorliegt, und daß dieser Zuschnitt (21) zwei in Längsrichtung verlaufende Falzlinien (29, 30), die einen Mittelstreifen (31) und zwei Seitenstreifen begrenzen, sowie sechs quer verlaufende Falzlinien (T₁-T₆) umfaßt, die sich über die gesamte Breite des den Boden bildenden Mittelstreifens (31) erstrecken und an den Seitenstreifen (1, 1') durch Zuschnitte (D₁ bis D₅ und D'₁ bis D'₅) verlängert sind, wobei diese Falzlinien (T₁ bis T₆) am Mittelstreifen (31) nacheinander die vordere, obere und hintere Fläche eines Deckels (23) und dann die hintere Fläche, den Boden und die vordere Fläche des Körpers (22) des Päckchens begrenzen, wobei die Zuschnitte (D₁ bis D₅, D'₁ bis D'₅) an den Seitenstreifen die Seitenflächen des Deckels (R₃, R'₃) der Klappe (R₁, R'₁), ein Futter der Seitenflächen der Deckel (R₂, R'₂), ein Futter (R₄, R'₄) der Seitenflächen des Körpers (22) der Bereiche zur Verstärkung des Bodens (R₅, R'₅) und die Seitenflächen (R₆, R'₆) des Körpers (22) begrenzen, wobei ferner die Außenfläche des Zuschnitts Vorklebebereiche am Futter der Seitenfläche des Deckels (4A, 5A), der Seitenfläche des Deckels (2A, 3A), des Futters der Seitenfläche des Körpers (6A, 7A) und des Bereichs (8A, 9A) zur Verstärkung des Bodens umfaßt, wobei ferner der Zuschnitt Vorklebebereiche (2, 3 und 6, 7), die auf den Klappen (R₁, R'₁) und den Seitenflächen (R₆, R'₆) verteilt sind, sowie zwei Vorklebebereiche (4, 5), die auf der oberen Fläche des Deckels gegenüber den Seitenflächen der Deckel (R₂, R'₂) ausgebildet sind, und zwei Vorklebebereiche (8, 9) umfaßt, die am Boden gegenüber den Bereichen zur Verstärkung des Bodens (R₅, R'₅) ausgebildet sind.

## Claims

1. Method for packing cigarettes and then cigarette packets in packaging made of a semi-rigid material, said method including for each packet the embodiment of a blank (21) by the cutting of a strip made of a semi-rigid material and a pre-glue spreading of one of the portions of each pair of zones (2, 2A-9, 9A) of this blank (21) to glue one to the other using a glue, characterised in that said glue is a cold contact glue including a dispersion of latex in water, this glue after drying losing its adhesive power in relation to any other material than itself, and in that said method includes the following sequence of operational phases :
- pre-glue spreading and then drying of the two portions of each pair of zones to be glued (2, 2A-9, 9A), these two portions being situated on the two opposing faces of the blank (21),
- the folding of the blank around the products to be packed by folding down the two pre-glue spread portions of each pair against each other so as to obtain a glueing via the contact of said portions,
- the placing on the embodied packets a wrapping film and/or the arrangement of these packets against one another inside the packages, such as folders, cartridges or cartons, and the keeping in position of the packed packets for at least one day so as to exert on them a slight pressure and thus obtain increased glueing quality.

2. Method according to claim 1, characterised in that the pre-glue spreading operation is carried out during the operation for cutting and printing the blanks (21).

3. Method according to one of the preceding claims, characterised in that said pre-glue spreading portions have different dimensions from those of the zones to be glued (2, 2A-9, 9A), the latter then being limited at the intersections of the pre-glue spread portions.

4. Method according to one of the preceding claims, characterised in that it includes the application of a repellent varnish on the zones of a face of the blank (21) situated at the level of the pre-glued portions borne by the other face of the blank (21) so as to avoid the adherence of blank spaces when these are stacked.

5. Method according to one of the preceding claims, characterised in that the folding and packaging operations and carried out in the factory.

6. Method according to one of the preceding claims, characterised in that it includes a pre-glue spreading of certain zones by using an infinite open time glue allowing repeated glueings and unglueings.

7. Method according to one of the preceding claims, characterised in that the blank (21) has an approximately rectangular shape, the front extremity of said blank having a re-entering trapezoidal shape, whereas its other extremity has a truncated triangular shape, and in that this blank (21) includes two longitudinal folding lines (29, 30) delimiting a central strip (31) ands two lateral strips and six transversal folding lines (T₁ - T₆) which extend over the entire width of the central strip (31) of the bottom and are extended at the level of the lateral strips (1, 1') by cuts (D₁ to D₅ and D'₁ to D'₅), these folding lines (T₁ to T₆) successively delimiting at the level of the central strip (31) the front upper and rear faces of a cover (23), then the rear face, bottom and front face of the body (22) of the packet, said cuts (D₁ to D₅, D'₁ to D'₅) delimiting at the level of the two lateral strips the lateral faces of the cover (R₃, R'₃) of the flap (R₁, R'₁), a lining of the lateral faces of the covers (R₂, R'₂), a lining (R₄, R'₄) of the lateral faces of the body (22) of the reinforcement areas of the bottom (R₅, R'₅) and the lateral faces (R₆, R'₆) of the body (22), the external face of the blank including pre-glue spreading zones at the level of the lining of the lateral face of the cover (4A, 5A), the lateral face of the cover (2A, 3A), the lining of the lateral face of the body (6A, 7A) and of the reinforcement area of the bottom (8A, 9A), the internal face of the blank including pre-glue spreading zones (2, 3 and 6, 7) distributed on the flaps (R₁, R'₁) and the lateral faces (R₆, R'₆), as well as two pre-glue spreading zones (4, 5) embodied on the upper face of the cover opposite the lateral faces of the covers (R₂, R'₂) and two pre-glue spreading zones (8, 9) embodied on the bottom opposite the reinforcement areas of the bottom (R₅, R'₅).
